# EUROPÄISCHE PATENTSCHRIFT

(11) **EP 0 375 993 B1**
(45) Veröffentlichungstag und Bekanntmachung des Hinweises auf die Patenterteilung: **25.08.1993**
(21) Anmeldenummer: 89122245.7
(22) Anmeldetag: 02.12.1989
(51) Int. Cl.: C25D 13/24

(54) **Verfahren und Vorrichtung zur Rückgewinnung des Emailschlickers in Elektrotauch-Emaillier-Anlagen**
Process and apparatus for recovering the enamel slurry in an electrophoretic-enamelling installation
Procédé et dispositif de récupération de la barbotine d'émail dans une installation d'émaillage par électrophorèse

(30) Priorität: 24.12.1988 DE 3843953
(43) Veröffentlichungstag der Anmeldung: 04.07.1990
(73) Patentinhaber: Miele & Cie. GmbH & Co., D-33325 Gütersloh (DE)
(72) Erfinder: Kaup, Friedel, D-4830 Gütersloh (DE); Warnke, Heinrich, D-4834 Harsewinkel 2 (DE)

(56) Entgegenhaltungen:
- CHEMICAL ABSTRACTS, Band 100, Nr. 12, März 1984, Seite 284, Zusammenfassung Nr. 90313q, Columbus, Ohio, US; W. THOM et al.: "Electrophoretic coating with enamel", & DD-A-203 076 (VEB INGENIEURBÜRO ELEKTROGERAETE) 12-10-1983

## Beschreibung

Die Erfindung bezieht sich auf ein Verfahren und eine Vorrichtung zur Reduzierung des Eintragens von Emailschlicker in das erste Spülbecken von Elektrotauch-Emaillier-Anlagen mit einem Becken für die elektrophoretische Tauchemaillierung (ETE-Becken) und mit mindestens einem im Verfahrensgang nachfolgend angeordneten Spülbecken.

Bei der elektrophoretischen Tauchemaillierung, in der Abkürzung als ETE bezeichnet, wird in der Regel etwa ein Drittel des eingesetzten Emailschlickers in das erste Spülbecken, das sich in der Verfahrensfolge dem ETE-Becken anschließt, eingetragen. In erster Linie aus Kostengründen muß dieses abgespülte Email zurückgewonnen und dem Prozeß wieder zugeführt werden. Verfahren für die Rückgewinnung des Emailschlickers sind bekannt aus der DE-A1-34 33 576 und DE-A1 31 21 604. Hierzu ist in der DE-A1-34 33 576 ein Verfahren und eine Vorrichtung zur Rückgewinnung des Spülschlickers beschrieben, bei dem das beschichtete Teil nach Verlassen des ETE-Beckens direkt in ein nachfolgendes Spülbecken transportiert wird. Das Spülbecken ist mit einem Rührwerk versehen, welches das Spülwasser in eine Zwangsströmung versetzt und bei dem ein Teil des Spülwassers über einen strömungsberuhigten Absetzbereich geführt wird, woraus dann das sich absetzende Email in das ETE-Becken zurücktransportiert wird.

Die DD-A-203076 beschreibt ein Verfahren, bei welchem die elektrotauchemaillierten Teile über dem Elektrophoresebad abgespült werden.

Der Nachteil des bekannten Verfahrens und der bekannten Vorrichtung besteht im wesentlichen darin, daß der aus dem zurückgewonnenen Email resultierende Schlicker andere Eigenschaften aufweist als der im Beschichtungsbecken befindliche. Unterschiedlich sind insbesondere die Leitfähigkeit, der PH-Wert, die Dichte und unter anderem der Gehalt an Hilfsstoffen, was zur Folge hat, daß eine Kompensation erforderlich ist, um den Spülschlicker wieder verwenden zu können. Dabei liegt dann eine Schwierigkeit darin, daß das Verhältnis der elektrisch abgeschiedenen Emailmenge zu der ins Spülbad getragenen Emailmenge nicht immer konstant ist, z.B. bewirkt durch unterschiedlich stark schöpfende Teile.

Der Erfindung liegt die Aufgabe zugrunde, ein Verfahren und eine Vorrichtung zu schaffen, bei dem bzw. bei der das Eintragen von Emailschlicker in das erste Spülbecken von vornherein auf ein Minimum begrenzt wird.

Die Lösung dieser Aufgabe wird durch ein Verfahren gemäß Anspruch 1 und durch eine erfindungsgemäß ausgestaltete Vorrichtung gemäß Anspruch 2 erzielt. Zweckmäßige Weiterbildungen und Ausgestaltungen der Erfindung ergeben sich aus den Unteransprüchen.

Mit der erfindungsgemäßen Lehre wird der besondere Vorteil erzielt, daß von dem sich von dem beschichteten Teil ablösenden Emailschlicker nur noch sehr wenig in das erste Spülbecken (7) gelangt, so daß aufwendige Wiederaufbereitungsmaßnahmen für den Spülschlicker entfallen können. Weiterhin kommt es zu einer Stabilisierung der Schlickereigenschaften des eingesetzten Schlickers und es wird der Gehalt an störenden Ionen im Beschichtungssystem reduziert. Durch diese Maßnahme wird außerdem die Möglichkeit geschaffen, die Beschichtung der sogenannten Faradayschen Käfige insgesamt zu verbessern.

Anhand eines in der Zeichnung dargestellten Ausführungsbeispiels wird das erfindungsgemäße Verfahren und eine erfindungsgemäße Vorrichtung nachstehend näher erläutert. Die Zeichnung zeigt in rein schematischer Form den Teilbereich einer elektrophoretischen Tauchemaillieranlage mit einem nachfolgenden Spülbecken.

Bei der elektrophoretischen Emaillierung wird das zu beschichtende Teil (1) in das ETE-Becken (2) eingetaucht. In dem ETE-Becken (2) sind die Kathoden (3) angedeutet.

Das ETE-Becken (2) ist über einen Überlauf (4) mit einem Zusatzbecken (5) verbunden. In dem Zusatzbecken (5) sind Drainierzellen (6), auch Migrationszellen genannt, angeordnet. Dem Zusatzbecken (5) ist dann das erste Spülbecken (7) nachgeschaltet.

Das Zusatzbecken (5) ist mit dem ETE-Becken (2) über eine Rückführeinrichtung für den Emailschlicker verbunden. Die Rückführeinrichtung besteht dabei im wesentlichen aus einer Pumpe (8), die über eine Transportleitung (9) den pumpfähigen Emailschlicker ins ETE-Becken (2) zurückführt. Über ein im Transportweg angeordnetes Dichtemeßgerät (10) wird die Dichte des Emailschlickers überwacht und entsprechend korrigiert.

Über dem ETE-Becken (2) ist eine Absprüheinrichtung (11) installiert, mit der entsalztes Wasser auf die zu beschichtenden Teile (1) gesprüht werden kann.

Nach dem Absprühen wird das Teil (1) über das Zusatzbecken (5) transportiert, wo gegebenfalls nochmals ein weiteres Absprühen mit entsalztem Wasser erfolgen kann.Durch die Zwischenschaltung des Zusatzbeckens (5) verlängert sich die Abtropfzeit um einen vollen Arbeitstakt und damit um mehr als 100%, so daß bereits durch diese Maßnahme ein großer Teil des lose am zu beschichtenden Teil (1) anhaftenden Email vor dem ersten Spülbecken (7) abtropfen kann.Im Arbeitstakt nach dem Zusatzbecken (5) wird das Teil (1) in das Spülbecken (7) getaucht.

Die Funktionsweise der gezeigten Anordnung ist wie folgt: Auf der elektrophoretisch abgeschiedenen relativ festen Emailschicht haftet auf dem Teil (1) außerdem noch eine Emailschlicker-Schicht, die nur durch Adhäsionskräfte mit der Oberfläche verbunden ist. Um zu vermeiden, daß dieser lose anhaftende Emailschlicker ins Spülbecken gelangt, wird das Teil (1) nach dem Herausfahren aus dem ETE-Becken (2) mit entsalztem Wasser abgespült. Das lose anhaftende Email läuft mit dem Spritzwasser ins ETE-Becken (2) zurück. Durch den Zufluß von entsalztem Wasser wird die Leitfähigkeit im ETE-Becken (2) gesenkt, was wünschenswert ist, jedoch nimmt auch die Dichte des Emailschlickers ab, was wiederum nicht zulässig ist.

Um den Wassergehalt des Emailschlickers im ETE-Becken (2) im Gleichgewicht zu halten, befindet sich weiterer Emailschlicker in einem Zusatzbecken (5), das über die Rohrleitung (9), die Pumpe (8) und den Überlauf (4) derart mit dem ETE-Becken (2) verbunden ist, daß ein guter Austausch des Emailschlickers gewährleistet ist. In dem Zusatzbecken (5) befinden sich die Drainierzellen (6), die es ermöglichen, daß dem Emailschlicker soviel Wasser entzogen wird, wie ihm beim Abspülen zufließt. Wählt man die Drainierzellen (6) so groß, daß die entzogene Wassermenge größer ist als die über dem ETE-Becken (2) zugeführte, so regelt ein in dem Pumpenkreis eingebautes Dichtemeßgerät (10) zusammen mit der Ablaufeinrichtung (12), die Dichte im ETE-Becken (2) sowie im Zusatzbecken (5).

Bei der Elektrotauchemaillierung muß das Wasser, das zur Zeit des Stromflußes in die Beschichtungskathoden gelangt, wegen der hohen Leitfähigkeit (16000 µS/cm und darüber) unbedingt verworfen werden, weil sonst der Prozeß instabil wird. Dieses Wasser kann also für die Sprühdüsen der Absprüheinrichtung (11) nicht verwendet werden.

Das über die Drainierzellen (6) entzogene Wasser (Leitfähigkeit etwas höher als die des Schlickers) sollte ebenfalls in der Regel verworfen werden, damit die Leitfähigkeit des Schlickers im Beschichtungsbecken möglichst tief liegt. Je tiefer die Leitfähigkeit im ETE-Becken (2), desto unproblematischer ist die Beschichtung.

In einer weiteren Ausführung kann anstelle eines besonderen Zusatzbeckens (5) die Batterie der Drainierzellen (6) auch in einem vergrößerten ETE-Becken (2) angeordnet sein, ohne daß sich hier die grundsätzlichen Verfahrensschritte und Vorrichtungsanordnungen nennenswert ändern. Auf diese Weise kann eventuell auf das Zusatzbecken (5) verzichtet werden.

## Patentansprüche

1. Verfahren zur Reduzierung des Eintragens von Emailschlicker in das erste Spülbecken in Elektrotauch-Emaillier-Anlagen mit einem Becken für die elektrophoretische Tauchemaillierung (ETE-Becken) und mit mindestens einem im Verfahrensgang nachfolgenden Spülbecken wobei die elektrotauchemaillierten Teile (1) über dem ETE-Becken (2) und /oder einem dem ETE-Becken (2) im Behandlungsablauf nachgeschalteten, mit diesem über einen Überlauf (4) und eine Rückführungseinrichtung für den Emailschlicker verbundenen Zusatzbecken (5) ganz oder teilweise mit entsalztem Wasser abgesprüht werden und daß durch im ETE-Becken (2) integriert oder in dem Zusatzbecken (5) angeordnete Drainierzellen (6) der Wassergehalt des Emailschlickers im ETE-Becken (2) konstantgehalten wird.

2. Vorrichtung zur Durchführung des Verfahrens nach Anspruch 1, dadurch gekennzeichnet,daß im Behandlungsablauf zwischen dem ETE-Becken (2) und dem ersten Spülbecken (7) ein Zusatzbecken (5) mit Drainierzellen (6) angeordnet ist, daß über dem ETE-Becken (2) und/ oder dem Zusatzbecken (5) eine Absprüheinrichtung (11) zum Absprühen mit entsalztem Wasser installiert ist, und daß das Zusatzbecken (5) mit dem ETE-Becken (2) über einen Überlauf (4) und eine Rückführeinrichtung für den Emailschlicker verbunden ist.

3. Vorrichtung nach Anspruch 2, dadurch gekennzeichnet daß die Drainierzellen (6) mit einer Ablaufeinrichtung (12) für überschüssige Flüssigkeit versehen sind.

4. Vorrichtung nach Anspruch 2 oder Anspruch 3, dadurch gekennzeichnet, daß in der Rückführeinrichtung des Emailschlickers ein Dichtemeßgerät (10) angeordnet ist und daß die Dichte des Schlickers eingeregelt wird.

## Claims

1. Method of reducing the entry of enamel slurry into the first rinsing vessel in electric immersion enamelling installations, which are provided with a vessel for the electrophoretic immersion enamelling process (EIE vessel) and at least one rinsing vessel which follows the latter vessel in the method procedure, wherein the electric immersion enamelled component parts (1) are sprayed wholly or partially with desalinated water above the EIE vessel (2) and/or an additional vessel (5), which is disposed downstream of the EIE vessel (2) in the treatment operation and is connected to said EIE vessel via an overflow (4) and a return arrangement for recovering the enamel slurry, and wherein the water content of the enamel slurry in the EIE vessel (2) is kept constant by means of drainage cells (6), which are incorporated in the EIE vessel (2) or are disposed in the additional vessel (5).

2. Apparatus for accomplishing the method according to claim 1, characterised in that an additional vessel (5), having drainage cells (6), is disposed between the EIE vessel (2) and the first rinsing vessel (7) in the treatment operation, in that a spraying arrangement for spraying with desalinated water is installed above the EIE vessel (2) and/or the additional vessel (5), and in that the additional vessel (5) is connected to the EIE vessel (2) via an overflow (4) and a return arrangement for recovering the enamel slurry.

3. Apparatus according to claim 2, characterised in that the drainage cells (6) are provided with a discharge arrangement (12) for excess fluid.

4. Apparatus according to claim 2 or claim 3, characterised in that a density measuring device (10) is disposed in the return arrangement for recovering the enamel slurry, and in that the density of the slurry is adjusted.

## Revendications

1. Procédé pour réduire l'arrivée de barbotine d'émail dans la première cuve de rinçage des installations d'émaillage électrique au trempé comprenant une cuve pour l'émaillage au trempé par électrophorèse (cuve d'E.T.E.) et au moins une cuve de rinçage montée en aval dans l'ordre des opérations, dans lequel les pièces (1) émaillées au trempé par l'électricité sont soumises totalement ou partiellement à une pulvérisation à l'eau déminéralisée au-dessus de la cuve d'E.T.E. (2) et/ou au-dessus d'une cuve supplémentaire (5) qui est montée en aval de la cuve d'E.T.E. (2), dans l'ordre du déroulement du traitement, et qui est reliée à celle-ci par l'intermédiaire d'un trop-plein (4) et d'un dispositif de recyclage destiné à la barbotine d'émail, et dans lequel la teneur en eau de la barbotine d'émail dans la cuve d'E.T.E. (2) est maintenue constante grâce à des cellules de drainage (6) qui sont intégrées à la cuve d'E.T.E. (2) ou qui sont disposées dans la cuve supplémentaire (5).

2. Dispositif pour la mise en oeuvre du procédé selon la revendication 1, caractérisé par le fait qu'une cuve supplémentaire (5) comprenant des cellules de drainage (6) est disposée entre la cuve d'E.T.E. (2) et la première cuve de rinçage (7), dans l'ordre du déroulement du traitement, par le fait qu'un dispositif de lavage par pulvérisation (11) est installé au-dessus de la cuve d'E.T.E. (2) et/ou au-dessus de la cuve supplémentaire (5) en vue d'une pulvérisation à l'eau déminéralisée, et par le fait que la cuve supplémentaire (5) est reliée à la cuve d'E.T.E. (2) par l'intermédiaire d'un trop-plein (4) et d'un dispositif de recyclage destiné à la barbotine d'émail.

3. Dispositif selon la revendication 2, caractérisé par le fait que les cellules de drainage (6) sont munies d'un dispositif d'évacuation (12) destiné au liquide en excès.

4. Dispositif selon la revendication 2 ou la revendication 3, caractérisé par le fait qu'un aréomètre (10) est disposé dans le dispositif de recyclage de la barbotine d'émail, et par le fait que la densité de la barbotine est régulée.
